# FASCICULE DE BREVET EUROPEEN

(11) **EP 1 230 869 B1**
(45) Date de publication et mention de la délivrance du brevet: **18.10.2006**
(21) Numéro de dépôt: 02290112.8
(22) Date de dépôt: 16.01.2002
(51) Int. Cl.: A45D 40/26

(54) **Ensemble applicateur, notamment d'un produit de maquillage, et kit d'application**
Auftrageeinheit, insbesondere für ein Schminkprodukts und Kit für dessen Anwendung
Applicator unit, particularly for a cosmetic product and a kit for it's application

(30) Priorité: 13.02.2001 FR 0101932
(43) Date de publication de la demande: 14.08.2002
(73) Titulaire: L'ORÉAL, 75008 Paris (FR)
(72) Inventeur: Gueret, Jean-Louis H., 75016 Paris (FR)
(74) Mandataire: Boulard, Denis

(56) Documents cités:
- FR-A- 782 500
- US-A- 5 904 151
- US-A- 6 053 184

## Description

La présente invention concerne un ensemble applicateur, notamment pour un produit de maquillage. Un tel ensemble applicateur peut être utilisé notamment pour l'application d'un blush, d'un fard à paupières, d'un fard à joues, d'un rouge à lèvres, d'un fond de teint, d'une crème de soin, d'un produit solaire ou capillaire. D'une manière plus générale, il peut être utilisé pour l'application de tout produit délitable. L'invention concerne également un kit d'application, comportant au moins un ensemble applicateur selon l'invention.

On connaît à ce jour différents types d'applicateurs, utilisés notamment pour les produits de maquillage. On connaît entre autres, les applicateurs de type "allumettes" ou "Qtip" se présentant sous forme d'une tige dont une extrémité est chargée par trempage, ou par pistolétage, de produits cosmétiques. Cette première catégorie présente l'inconvénient de déposer trop de produit lors de l'application. Par ailleurs, ce type d'applicateur ne permet pas d'estomper le produit appliqué. Enfin, de par leur configuration, ces applicateurs sont généralement fragiles.

On connaît également des applicateurs, sur la surface desquels un produit de type produit cosmétique est pressé ou compacté. Un des inconvénients majeurs de ces applicateurs tient à leur faible autonomie. Généralement, ces applicateurs sont utilisés comme échantillons.

Enfin, on connaît par ailleurs, des applicateurs de type "houppette" utilisés en combinaison avec un boîtier comportant au moins une coupelle, dans laquelle sont coulés ou compactés des produits cosmétiques. Ces poudriers sont relativement chers.

Le brevet FR 2 642 675 décrit un distributeur de produit solide ou pâteux, contenu dans un réservoir comportant un orifice de distribution, le produit étant poussé vers l'orifice de distribution au moyen d'un mécanisme moteur. Selon ce document, les bords de l'orifice de distribution sont recouverts d'un revêtement tel qu'un flocage ou une mousse de faible épaisseur de manière à permettre l'application du produit. Le dispositif décrit dans ce brevet est d'un fonctionnement complexe, et est relativement coûteux à réaliser.

Il existe également d'autres types d'applicateurs, de type applicateurs à cirage, dans lesquels, le produit à appliquer est contenu dans un tube sur lequel est monté un bloc de mousse percé d'un trou délimitant un canal en communication avec le tube. Dans ces applicateurs, le produit est amené au niveau de la surface d'application, en exerçant une pression sur les parois du tube de manière à contraindre le produit à passer dans le canal de l'applicateur et à l'amener sur la surface d'application. Hormis l'encombrement, ces dispositifs ne sont pas appropriés pour des produits de type produits de maquillage, en raison principalement de la difficulté à doser correctement le produit appliqué.

Les brevets FR 1 272 557, US 1 899 386, et US 2 450 919 décrivent des applicateurs de produit, généralement sous forme de poudre, dans lesquels la poudre est contenue dans un logement ménagé dans un bloc de mousse et dont l'extrémité libre est recouverte d'un tamis, sous forme d'une feuille perforée, d'un tissu, ou autre matériau poreux. Dans ces dispositifs, le produit est libre dans le logement ainsi formé, ce qui rend difficile l'application de façon dosée du produit. Par ailleurs, les orifices, pores, ou autres trous ménagés dans la feuille obturant le logement creux, sont sujets à encrassement rapide, ce qui rend le dispositif inutilisable. Enfin de tels dispositifs ne sont pas adaptés pour des produits de consistance plus élevée, tels que des rouges à lèvres.

Le dispositif décrit dans le brevet US 1 524 008, tout comme ceux décrits dans les documents US 1 899 386 et US 2 450 919, évoqués précédemment, comporte un fond formant partie intégrante du bloc de mousse dans lequel est ménagé le logement. Le savon contenu dans ce logement n'est pas solidaire du logement, ce qui, au fil des utilisations, lui confère une mobilité axiale de plus en plus grande. Cette mobilité, en particulier axiale, rend l'application du produit très difficile à doser de manière précise, la difficulté à l'application étant encore accentuée par le fait que le fond n'est pas rigide ou semi-rigide. Ces problèmes de précision et dosage de l'application ne sont toutefois pas critiques, lorsque le produit est un savon, comme dans le brevet US 1 524 008.

Du brevet FR-2 754 985, il est connu un applicateur de produit délitable comportant un bloc de mousse dont au moins une face présente une surface d'application du produit, et présentant un trou d'axe A, débouchant sur la surface d'application. Le bloc de mousse délimite au moins un logement dans lequel est disposé un stick de produit, présentant une surface libre. Le bloc de mousse est configuré de manière à passer sélectivement d'une position de repos dans laquelle la surface libre se situe au niveau, ou en dessous, de la surface d'application, à une position d'application dans laquelle l'élément élastiquement déformable est au moins partiellement comprimé selon l'axe A, et dans laquelle ladite surface libre est sensiblement au niveau de la surface d'application.

Le document FR-782500 décrit un ensemble applicateur selon le préambule de la revendication 1.

Le bloc de mousse est fixé de manière irréversible sur un support rigide, le produit pouvant être accroché dans les cellules ouvertes de la mousse ou directement sur le support. En raison de cette configuration, pour la consommatrice, le stick de produit est indissociable de l'applicateur, chaque ensemble applicateur étant défini une fois pour toutes, par des caractéristiques d'application de l'applicateur, et un produit donné.

Or, il s'avère qu'il pourrait être souhaitable d'offrir à la consommatrice la possibilité de choisir, en fonction de l'état de sa peau, du maquillage recherché, ou tout simplement l'humeur du moment, d'appliquer un produit différent, que ce soit par sa nature, par sa couleur, ou par sa texture. De même, lors d'un changement de produit, ou de manière déconnectée d'un tel changement, il peut être souhaitable pour l'utilisatrice, de changer d'applicateur, et en particulier, la surface d'application et/ou les caractéristiques de compressibilité de l'applicateur, notamment en fonction de la douceur recherchée, ou du résultat recherché dans le cas d'un produit de maquillage.

Dans le dispositif connu du brevet FR-2 754 985, ces possibilités n'existent pas et la consommatrice, après avoir acheté un ensemble applicateur est "condamnée", avec son ensemble applicateur particulier, à appliquer tous les jours le même produit, de la même manière. Elle ne peut, pour un produit donné, l'appliquer de façons différentes, à sa guise, en fonction du résultat recherché ou en fonction de l'endroit où le produit doit être appliqué.

Le brevet FR 782 500 décrit un blaireau pour la barbe comportant, en combinaison avec un savon à barbe, un anneau de mousse entourant l'extrémité du savon, de manière à recueillir la mousse et à la répartir sur la surface à raser.

Selon ce document, le bâton de savon est réglable en position axiale dans l'éponge annulaire. Ainsi, il n'est pas exclu que l'utilisateur fasse émerger la surface libre du savon hors du logement délimité par le bloc de mousse annulaire, et ce de manière indépendante de toute contrainte exercée sur la mousse, de sorte que la protection du savon, notamment par rapport à l'environnement extérieur, n'est pas assurée correctement. En effet, les risques d'endommagement ou de séchage intempestif du savon, lorsque ce dernier émerge sensiblement de la mousse, sont grands.

Aussi, est-ce un des objets de la présente invention que de réaliser un ensemble applicateur bon marché, ne présentant pas les inconvénients mentionnés ci-avant, en référence aux applicateurs connus jusqu'alors.

C'est un objet général de l'invention que de fournir un ensemble applicateur qui soit modulable, aussi bien quant au produit à appliquer qu'à la façon de l'appliquer.

C'est en particulier un objet de l'invention que de fournir un ensemble applicateur autorisant pour un produit donné, des caractéristiques d'application différentes, notamment en fonction du résultat recherché, et/ou pour une caractéristique d'application donnée, l'application de produits de nature et/ou de couleur différentes.

D'autres objets de l'invention apparaîtront de manière détaillée dans la description qui suit.

Selon l'invention, ces objets sont atteints en réalisant un ensemble applicateur selon la revendication 1.

Par "sensiblement fixe" on entend monté de sorte que, au repos, c'est à dire en l'absence de contrainte, en particulier exercée axialement sur l'applicateur, la surface libre du produit ne peut être située qu'en dessous ou sensiblement au niveau de ladite surface d'application.

De préférence, l'applicateur est disposé fixement sur un élément porte-applicateur, ledit élément porte-produit étant monté de manière amovible par rapport audit élément porte-applicateur.

Ainsi, en position de repos, c'est à dire lorsque notamment l'applicateur n'est plus en contrainte sur la surface à traiter, le stick est contenu intégralement à l'intérieur du logement délimité par l'applicateur. Sa protection, notamment par rapport à l'environnement extérieur, est bonne.

A la différence de certains ensembles applicateurs, pour des produits tels que des cirages et dans lesquels, un applicateur en mousse, traversé par un trou axial, est alimenté en produit depuis un réservoir annexe, notamment sous forme d'un tube compressible, selon l'invention, le logement définit un réservoir autonome pour le produit, généralement présenté sous forme d'un stick. Ainsi, selon l'invention, la totalité du produit est contenue à l'intérieur de la structure formée par le porte-applicateur et le porte-produit.

De préférence, le logement s'étend sur toute la hauteur de l'applicateur, et débouche sur la surface d'application via un orifice de section sensiblement identique à la section du logement (au moins en sa partie adjacente à l'orifice). En d'autres termes, en position d'application, il n'est pas recouvert par un tamis ou autre élément perforé ou poreux, apte à l'isoler de la surface sur lequel est appliqué le produit.

Ainsi, en raison du caractère amovible du montage entre le porte-applicateur et le porte-produit, la consommatrice peut choisir d'appliquer un produit donné de différentes manières, en vue notamment de l'obtention d'un résultat maquillage différent. De même, avec le même ensemble applicateur, elle peut choisir de changer la couleur, la nature ou la texture du produit qu'elle souhaite appliquer, simplement en changeant le porte-produit associé à son ensemble applicateur. Entre deux applications successives de deux produits différents, au moyen du même applicateur, ce dernier peut être passé sous le robinet de manière à ce que l'application du second produit ne soit pas polluée par des résidus éventuels du premier produit.

De même, étant disposé fixement sur l'élément porte-produit, le produit est à position fixe, au moins axialement, à l'intérieur du logement délimité par l'applicateur. De ce fait, l'application se fait par déplacement (compression/décompression) de la surface de l'élément élastiquement déformable qui entoure le produit, lequel déplacement contribue sélectivement à "découvrir" le produit et à en amener la surface libre sensiblement au niveau de la surface d'application, en vue de son application directe sur une surface à traiter. Le produit peut être immobilisé axialement par des moyens d'ancrage (ailettes ou nervures) prévus sur un fond du porte-produit ou sur ses côtés.

Le fait que le produit soit maintenu fixement à l'intérieur du logement, contribue à réaliser un dosage encore plus précis du produit appliqué.

Le produit peut être coulé, ou compacté à l'intérieur du logement délimité par le bloc compressible élastiquement. Il peut être également coulé ou compacté préalablement dans une cupule formée par le porte-produit. L'assemblage du porte-produit et du porte-applicateur ne se faisant qu'ultérieurement.

Le produit peut être présenté sous forme de pâte, obtenue en mélangeant une phase particulaire solide, soit avec une phase aqueuse, soit avec un liant, notamment une phase grasse dans un solvant. Elle peut également être sous forme d'un produit à base de cires thermofusibles ou d'un gel qui est coulé à l'état chaud. Selon le type de composition choisi, la solidification se fait donc, après moulage, soit par évaporation d'eau ou de solvant, soit par refroidissement, soit par réaction chimique. Le produit peut être une pâte anhydre, coulée à chaud ou à froid, notamment dans un moule souple de forme adaptée à la forme du stick à obtenir. Alternativement, le produit à couler contient, outre des pigments colorés, de charges et de liants, du sulfate de calcium hemihydrate (CaSO₄, ½ H₂O) et une quantité suffisante d'eau pour obtenir un mélange coulable, la solidification se produisant par formation de sulfate de calcium dihydrate (CaSO₄, 2H₂O). Après figeage de la composition, le stick peut être démoulé et monté sur le porte-produit. Alternativement, le porte-produit peut lui même délimiter une partie du moule dans lequel est coulé directement la composition.

Alternativement encore, le logement formé par l'élément compressible élastiquement, peut former le moule dans lequel est coulée directement la composition. A cet effet, après avoir positionné le couvercle amovible, et retourné le dispositif tête en bas, la composition est coulée dans le logement délimité par l'applicateur via un orifice adéquat prévu dans le porte-produit. Une capsule, notamment encliquetée, collée ou soudée, peut ensuite être utilisée pour obturer l'orifice du porte-produit.

De préférence, l'élément élastiquement compressible peut être comprimé sur une hauteur telle que quel que soit le niveau de produit dans le logement, la surface d'application puisse être abaissé au niveau de la surface libre du produit, de manière à permettre l'application de sensiblement tout le produit, le produit étant disposé fixement dans le logement.

Selon un mode de réalisation préférentiel de l'invention, l'ensemble applicateur est apte à passer sélectivement d'une position de repos dans laquelle la surface du produit se situe au niveau, ou en dessous, de la surface d'application, à une position d'application dans laquelle la surface du produit est sensiblement au niveau de la surface d'application.

Ainsi, pour appliquer du produit, on dispose l'ensemble applicateur sur la surface à traiter. En exerçant une pression sur l'applicateur, ce dernier se comprime au moins partiellement, de sorte que le produit vienne au contact de la surface à traiter. A ce moment, par des petits mouvements circulaires par exemple, on dépose du produit sur la surface. En relâchant la pression exercée sur l'applicateur, la surface libre du produit rentre à l'intérieur du logement. Seule la surface d'application de l'élément élastiquement déformable reste en contact avec la surface à traiter. Cette surface libre peut alors être utilisée pour parfaire l'étalement du produit sans rajouter de produit, et/ou estomper le produit.

De préférence, le passage en position d'application se fait par compression, au moins partielle, l'applicateur en réponse à la mise engagement de la surface d'application sur une surface à traiter.

Le stick de produit peut être monté sur un fond, rigide ou semi rigide, comprenant des moyens de fixation aptes à coopérer, notamment par encliquetage, accrochage à baïonnette, ou vissage, avec des moyens complémentaires prévus sur une embase rigide ou semi rigide de l'élément porte-applicateur. L'embase du porte-applicateur ainsi que le fond du porte-produit peuvent être obtenus de moulage d'un matériau thermoplastique tel qu'un polyéthylène ou un polypropylène.

De préférence, l'ensemble applicateur comprend un couvercle amovible apte à coiffer la surface d'application. Un tel couvercle peut être accroché soit sur le porte-applicateur, soit sur le porte-produit. L'accrochage du couvercle peut se faire par vissage, encliquetage ou système à baïonnette.

L'applicateur, quant à lui, peut être monté par soudage, collage, ou sertissage sur l'élément porte-applicateur.

De préférence, l'élément porte-applicateur forme un organe de préhension dudit applicateur. Un manche de préhension, formant partie intégrante du porte-applicateur, ou monté de façon amovible sur ce dernier, peut en outre être prévu, de manière à faciliter l'application du produit à l'endroit désiré. Alternativement, le manche peut être solidaire du porte-produit.

Selon un premier mode de réalisation, l'applicateur comporte au moins un bloc de mousse à cellules ouvertes, semi ouvertes, ou fermées. La mousse peut être une mousse de chlorure de polyvinyle (PVC), de polyuréthanne, de polyéther, de polyester, ou d'un élastomère de type SBR (synthetic butadiène rubber), NBR, silicone, nitrile, etc..

Selon un mode de réalisation particulier, l'applicateur comprend une pluralité de blocs de mousse concentriques disposés autour du logement.

Alternativement, l'applicateur comprend un empilement d'une pluralité de blocs de mousse, chacun des blocs de mousse présentant un évidement central le traversant de part en part, les blocs de mousse étant empilés de sorte que leurs évidements respectifs soient sensiblement alignés, et forment ainsi un logement s'étendant sur toute la hauteur de l'élément compressible ainsi formé.

Des moyens peuvent être prévus pour favoriser, de manière uniforme ou préférentielle, la compression de l'applicateur. De tels moyens peuvent être constitués d'une ou plusieurs gorges formée(s) autour de tout ou partie du logement.

Selon un autre mode de réalisation, l'applicateur peut comporter une portion formant soufflet.

La surface d'application peut être recouverte d'un flocage, d'un matériau textile, ou d'une trame, de manière à favoriser l'application du produit, et à en augmenter la douceur.

Le produit à appliquer peut être un blush, un fard à joues, un fard à paupières, un rouge à lèvres, un fond de teint, un produit de soin, un produit solaire, ou un produit capillaire, etc..

Selon un autre aspect de l'invention, on réalise également un kit d'application selon la revendication 20.

Un tel kit peut en outre comprendre une pluralité d'éléments porte-produit comportant des produits de nature et/ou de couleur différentes.

L'invention consiste, mise à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- les figures 1, 2, 3A, 3B, et 4A-4C sont relatives à un premier mode de réalisation de l'ensemble applicateur selon l'invention ;
- la figure 5A est relative à un second mode de réalisation de l'ensemble applicateur selon l'invention ;
- la figure 5B est relative à un troisième mode de réalisation de l'ensemble applicateur selon l'invention ;
- la figure 5C est relative à un quatrième mode de réalisation de l'ensemble applicateur selon l'invention ;
- les figures 6A-6C sont relatives à un cinquième mode de réalisation de l'ensemble applicateur selon l'invention ;
- la figure 7A est relative à un sixième mode de réalisation de l'ensemble applicateur selon l'invention ;
- la figure 7B est relative à un septième mode de réalisation de l'ensemble applicateur selon l'invention ; et
- la figure 8 est relative à un kit d'application contenant une pluralité d'ensembles applicateurs selon la présente invention.

Les figures 1, 2, 3A, 3B, et 4A-4C auxquelles il est maintenant fait référence, illustrent un ensemble applicateur selon un premier mode de réalisation. L'ensemble 1 d'axe X, comprend une élément porte-applicateur 2 et un élément porte produit 30.

Le porte-applicateur 2 comprend une base rigide 3 formée d'une paroi transversale 4 traversée en son centre par un trou 5 de section légèrement supérieure à la section du stick de produit 31 disposé sur le porte-produit 30. La paroi transversale 4 est reliée à une jupe latérale 6 dont une extrémité opposée à la paroi transversale 4 est ouverte.

Sur la surface de la paroi 4, opposée à la jupe 6, est collé un organe d'application formé d'un bloc de mousse 7, traversé par un logement axial 8 de forme cylindrique, et de section similaire à la section du trou 5. Le logement 8 s'étend sur toute la hauteur axiale du bloc de mousse 7. Il débouche via un orifice 13 formé au centre d'une surface d'application 9 formée par le bloc de mousse, à l'opposé de la paroi transversale 4. L'orifice 13 est de section sensiblement identique à la section du logement 8.

Du côté opposé à la jupe latérale 6, la paroi transversale 4 porte une jupe 10 dont la surface extérieure porte un filetage 11 apte à coopérer avec un filetage correspondant 24 prévu sur la surface interne d'un capuchon amovible 12.

Le porte-produit 30 comprend un fond 38 formé d'une paroi transversale 32 reliée à une jupe latérale 33 de section extérieure légèrement inférieure à la section interne de la jupe latérale 6 du porte-applicateur 2. La jupe latérale 33 est ouverte en son extrémité opposée à la paroi transversale 32. Deux ergots 34, 35, diamétralement opposés sont disposés sur la surface externe de la jupe latérale 33, de manière à définir avec des logements correspondants 22, 23 prévus sur la surface interne de la jupe latérale 6, un système d'accrochage à baïonnette.

Du coté de la paroi transversale 32, opposé à la jupe latérale 33, est formée une cheminée axiale 36, de section inférieure à la section de la jupe latérale 33 et légèrement inférieure à la section du logement axial 8 défini par le bloc de mousse 7 du porte-applicateur 2. La cheminée axiale 36 délimite avec une portion correspondante de la paroi 32, une cupule apte à recevoir un stick 31 d'un produit de maquillage P, tel qu'un fond de teint. Le stick 31 est maintenu à l'intérieur de la cupule par serrage. Des moyens de type à ailettes ou rainures (non représentés) peuvent être prévus dans le fond ou sur les côtés de la cupule pour améliorer l'accrochage du stick 31 dans la cupule.

Une paroi 37, coupe la section transversale de la jupe latérale 33 en deux parties identiques, et forme une clef pour permettre, par une rotation relative de quelques degrés du porte-produit 30 par rapport au porte-applicateur, la mise en engagement des ergots 34, 35 du système à baïonnette avec les logements correspondants 22, 23 prévus sur le porte-applicateur. La clef 37 facilite également le démontage des deux parties de l'ensemble applicateur 1.

La base 3 du porte-applicateur 2 ainsi que le fond 38 du porte-produit 30 sont obtenus par moulage de polypropylène.

Ainsi, est formé un ensemble 1 comportant un porte-applicateur 2 et un porte-produit 30, qui peuvent être dissociés pour, à volonté, soit changer le produit associé à un applicateur donné, soit changer l'applicateur associé à un produit donné.

En position montée telle que représentée à la figure 3A, le stick est disposé à l'intérieur du logement 8 défini par le bloc de mousse 7, la surface libre du produit P étant en dessous de la surface d'application 9. A titre indicatif, la hauteur du stick est de l'ordre de 10 mm, pour un logement 8 dont la profondeur au repos est d'environ 13 mm.

En vue d'une application de produit, illustrée à la figure 3B, l'applicateur 1 est appliqué sur la peau, ce qui provoque une compression (au moins partielle) de la mousse 7 jusqu'à ce que la surface libre du produit P soit sensiblement au niveau de la surface d'application 9. Le stick 31 de produit P est alors en contact de la peau, la surface d'application permettant une bonne répartition du produit sur la peau. Après avoir relâché la pression exercée sur l'applicateur 1, l'utilisatrice peut ensuite estomper le produit avec la surface d'application 9. Le produit peut ainsi être dosé et appliqué parfaitement, en fonction de la pression exercée sur l'applicateur, et en fonction de la durée pendant laquelle la pression est exercée. Au fil des utilisations, le niveau de produit dans le logement diminue, jusqu'à utilisation sensiblement complète du produit.

Lorsque l'utilisatrice souhaite obtenir un résultat maquillage différent, notamment par application d'une couche plus importante de produit, elle tourne la clef 37 du porte-produit 30 de manière à dégager les ergots 34, 35 de leurs logements respectifs 22, 23 et à pouvoir séparer le porte-applicateur 2 du porte-produit 30. Elle prend alors un porte-applicateur différent, avec une mousse 7 ayant un état de surface différent, et/ou une densité différente, et le monte sur le même porte-produit 30.

Ainsi, à la figure 4A est représenté un ensemble applicateur 1 du type de celui décrit précédemment avec un stick 31 de fond de teint d'une couleur donnée à appliquer au moyen d'un applicateur formé d'un bloc d'une mousse 7 à faible compressibilité, afin d'appliquer une couche dudit fond de teint, de relativement faible épaisseur en un premier endroit du visage de l'utilisatrice.

A la figure 4B, le porte-produit 30 est identique. En revanche, le porte-applicateur 2 a été remplacé par un applicateur utilisant un bloc de mousse 7 moins dense, de manière à appliquer une couche plus importante du même produit sur un autre endroit du visage.

A la figure 4C, le porte-applicateur 2 est à nouveau changé et remplacé par un porte-applicateur 2 de densité encore différente, et dont la surface d'application 9 comporte un flocage 21, de manière à conférer une "finition" aux endroits où le produit a été appliqué avec les ensembles applicateurs des figures 4A et 4B.

Le mode de réalisation de la figure 5A se distingue du mode de réalisation précédent en ce que le porte-applicateur 2 est destiné à être monté par vissage sur le porte-produit 30. A cet effet, le porte-produit 30 comporte sur la surface extérieure de la jupe latérale 33 un filetage 39 apte à coopérer avec un filetage correspondant 14 prévu sur la surface interne de la jupe latérale 6 du porte-applicateur 2. Le couvercle 12, au lieu d'être vissé sur le porte applicateur, est monté de façon amovible par encliquetage, au moyen d'un arrangement bourrelet 15/gorge 16.

En outre, l'applicateur 7 disposé sur le porte-applicateur est formé d'un empilement axial de blocs annulaires de mousse 7', 7", 7''', chacun des blocs pouvant présenter des duretés ou des densités différentes, de manière à permettre des nuances dans l'application du produit. L'empilement peut être obtenu par moulage ou par collage des différents blocs empilés. Bien que constituant une solution préférentielle, tous les blocs de l'empilement ne sont pas forcément compressibles élastiquement. Par exemple, le bloc 7''' adjacent à la surface d'application 9 peut être constitué d'un fritté thermoplastique rigide tandis que les autres blocs 7' et 7" sont en mousse compressible élastiquement.

Le mode de réalisation de la figure 5B se distingue du précédent en ce que les blocs 7', 7", au lieu d'être empilés axialement, sont disposés de façon concentrique autour du logement 8. Le montage amovible du porte-applicateur 2 sur le porte-produit 30 se fait par encliquetage, au moyen d'un arrangement bourrelet 40/gorge 17. De la même manière que pour le mode de réalisation précédent, le couvercle amovible 12 est monté par claquage sur le porte-applicateur 2.

Dans le mode de réalisation de la figure 5C, le bloc de mousse annulaire comprend une pluralité de gorges périphériques 18, 19, 20 s'étendant tout autour du logement 8, et disposées à différents niveaux axiaux. De telles gorges permettent de favoriser la compression du bloc de mousse 7, lorsque la surface d'application 9 est mise en engagement avec la surface à traiter. De ce fait, la douceur à l'application est accrue. Cette caractéristique est particulièrement avantageuse pour des sticks de faible section et de hauteur relativement importante tels que des rouges à lèvres. L'accrochage amovible du porte-produit 30 sur le porte-applicateur 2 se fait par un système à baïonnette (22, 23, 34, 35) conforme à celui du mode de réalisation des figures 1, 2, 3A, 3B et 4A-4C. En outre, la surface d'application 9 est recouverte d'un revêtement de flocage 21, formé de fibres de nylon, de manière à améliorer encore la douceur à l'application.

Dans le mode de réalisation des figures 6A-6C, à la différence du mode de réalisation précédent, les gorges 18, 19, 20 s'étendent sur seulement la moitié de la périphérie du bloc de mousse 7 de manière à, comme illustré à la figure 6C, autoriser une déformation accrue du côté dans lequel sont ménagées de telle gorges 18, 19, 20. Une telle configuration est particulièrement adaptée lorsque la surface libre du stick de produit 31 forme un biseau. Dans ce cas, les gorges de déformation préférentielle 18, 19, 20 sont disposées en regard de la moitié de plus faible hauteur du stick 31.

Dans le mode de réalisation de la figure 7A, l'applicateur monté sur le porte-applicateur 2 est constitué d'un élément annulaire 25 dont le corps forme, sur au moins une partie de sa hauteur, un soufflet. Un tel élément formant soufflet peut être obtenu de moulage d'un matériau élastomérique ou d'un polyéthylène basse densité. La surface d'application formée par la partie supérieure du soufflet est recouverte d'un revêtement de flocage 21 constitué de fibres de rayonne.

Le mode de réalisation de la figure 7B se distingue du mode de réalisation de la figure 7A en ce que le porte-applicateur 2 est solidaire d'un manche de préhension amovible 27, de forme allongée, et d'orientation sensiblement perpendiculaire à l'axe du logement 8. L'accrochage amovible du manche 27 sur le porte-applicateur 2 se fait par encliquetage.

La figure 8 à laquelle il est fait maintenant référence représente un kit d'application 100 d'un produit de maquillage. Le kit est configuré sous forme d'un boîtier 101 comportant un fond 102 sur lequel est articulé un couvercle 103. Sur la surface interne du couvercle 103, est disposé un miroir 104 de manière à favoriser l'application du produit de maquillage.

Dans le fond du boîtier est disposé un bloc de mousse 111 délimitant une pluralité d'évidements 105-110. Les logements 105-107 sont destinés à recevoir trois porte-produits 30, 30', 30" portant chacun un stick d'un produit de couleur, de texture et/ou de nature qui lui sont propres. Les logements 108-110 sont destinés à recevoir trois porte-applicateurs 2, 2', 2" comportant chacun un applicateur ayant des caractéristiques d'application qui lui sont propres.

La consommatrice, parmi ces lots de différents porte-applicateurs 2, 2', 2" et de différents porte-produits 30, 30', 30" choisit le couple applicateur/produit qui convient à l'application qu'elle recherche. Il est bien entendu qu'après chaque application, le porte-applicateur peut être passé sous le robinet de manière à le nettoyer et à éviter que l'application d'un produit donné soit souillé par des résidus éventuels d'un produit différent appliqué préalablement au moyen du même applicateur.

Dans la description détaillée qui précède, il a été fait référence à des modes de réalisation préférés l'invention. Il est évident que des variantes peuvent y être apportées sans s'écarter de l'invention telle que revendiquée ci-après.

## Revendications

1. Ensemble applicateur (1) de produit délitable (P) comportant au moins un applicateur (7, 25), au moins en partie compressible élastiquement, dont au moins une face constitue une surface d'application (9) du produit, l'applicateur (7, 25) délimitant au moins un logement débouchant sur la surface d'application (9) via un orifice (13), ledit logement étant destiné à recevoir le produit, notamment sous forme d'un stick (31), disposé fixement sur un élément porte-produit (30, 30', 30"), ledit élément porte-produit (30, 30', 30") étant monté de manière amovible par rapport à l'applicateur, **caractérisé en ce que** l'élément porte-produit est monté à position axiale sensiblement fixe par rapport à applicateur, de sorte que, au repos, c'est à dire en l'absence de contrainte, en particulier exercée axialement sur l'applicateur, la surface libre du produit ne peut être située qu'en dessous ou sensiblement au niveau de ladite surface d'application.

2. Ensemble selon la revendication 1 **caractérisé en ce que** l'applicateur est disposé fixement sur un élément porte-applicateur (2, 2', 2"), ledit élément porte-produit (30, 30', 30") étant monté de manière amovible par rapport audit élément porte-applicateur (2, 2', 2").

3. Ensemble applicateur (1) selon la revendication 1 ou 2 **caractérisé en ce qu**'il est apte à passer sélectivement d'une position de repos dans laquelle la surface du produit (P) se situe au niveau, ou en dessous, de la surface d'application (9), à une position d'application dans laquelle la surface du produit (P) est sensiblement au niveau de la surface d'application (9).

4. Ensemble applicateur (1) selon la revendication 3 **caractérisé en ce que** le passage en position d'application se fait par compression, au moins partielle, de l'applicateur (7.25) en réponse à la mise engagement de la surface d'application (9) sur une surface à traiter.

5. Ensemble applicateur (1) selon l'une quelconque des revendications 1 à 4 **caractérisé en ce que** le logement (8) débouche sur la totalité de sa section, directement sur la surface d'application (9).

6. Ensemble applicateur (1) selon la revendication 2 **caractérisé en ce que** le stick de produit (31) est monté sur une embase (38), rigide ou semi rigide, comprenant des moyens de fixation (34, 35, 39, 40) aptes à coopérer, notamment par encliquetage, accrochage à baïonnette, ou vissage, avec des moyens complèmentaires (22, 23, 14, 17) prévus sur une embase rigide ou semi rigide (3) de l'élément porte-applicateur (2, 2', 2").

7. Ensemble applicateur (1) selon l'une quelconque des revendications qui précédent **caractérisé en ce qu**'il comprend un couvercle amovible (12) apte, en position de stockage, à coiffer la surface d'application (9).

8. Ensemble applicateur (1) selon l'une quelconque des revendications 2 à 7 **caractérisé en ce que** l'applicateur (7, 25) est monté par soudage, collage, encliquetage ou sertissage sur l'élément porte-applicateur (2, 2', 2").

9. Ensemble applicateur (1) selon l'une quelconque des revendications 2 à 8 **caractérisé en ce que** l'élément porte-applicateur (2, 2', 2") forme un organe de préhension dudit applicateur.

10. Ensemble applicateur (1) selon l'une quelconque des revendications 1 à 9 **caractérisé en ce qu**'il comporte au moins un bloc de mousse à cellules ouvertes (7, 7', 7". 7"'), semi ouvertes, ou fermées.

11. Ensemble applicateur (1) selon la revendication précédente **caractérisé en ce que** l'applicateur (7, 7', 7", 7"') est constitué d'une mousse de chlorure de polyvinyle (PVC), de polyuréthanne, de polyéther, de polyester, ou d'un élastomère de type SBR (synthetic butadiène rubber), NBR, silicone, ou nitrile.

12. Ensemble applicateur (1) selon l'une quelconque des revendications 1 à 11 **caractérisé en ce que** l'applicateur comprend une pluralité de blocs de mousse concentriques (7', 7") disposés autour du logement (8).

13. Ensemble applicateur (1) selon l'une quelconque des revendications 1 à 11 **caractérisé en ce que** l'applicateur comprend un empilement d'une pluralité de blocs de mousse (7', 7", 7"'), chacun des blocs de mousse présentant un évidement central, les blocs de mousse étant empilés de sorte que leurs évidements respectifs soient sensiblement alignés de manière à former le logement (8).

14. Ensemble applicateur (1) selon l'une quelconque des revendications 1 à 13 **caractérisé en ce qu**'il comprend des moyens (18, 19, 20) aptes à favoriser, de manière uniforme ou préférentielle, la compression de l'applicateur (7, 25).

15. . Ensemble applicateur (1) selon les revendications 10 et 14 **caractérisé en ce que** lesdits moyens sont constitués d'une ou plusieurs gorges (18, 19, 20) formée(s) autour de tout ou partie du logement (8).

16. Ensemble applicateur (1) selon l'une quelconque des revendications 1 à 9 **caractérisé en ce que** l'applicateur (7, 25) comporte une portion formant soufflet (25).

17. Ensemble applicateur (1) selon l'une quelconque des revendications 1 à 15 **caractérisé en ce que** la surface d'application (9) est recouverte d'un flocage (21), d'un matériau textile, ou d'une trame.

18. Ensemble applicateur (1) selon l'une quelconque des revendications 2 à 17 **caractérisé en ce qu**'il comprend un manche de préhension (27), formant partie intégrante du porte-applicateur (2) ou monté notamment de façon amovible sur ce dernier (2).

19. Ensemble applicateur (1) selon l'une quelconque des revendications précédentes **caractérisé en ce que** ledit produit (P) est un blush, un fard à joues, un fard à paupières, un rouge à lèvres, un fond de teint, un produit de soin, un produit solaire, ou un produit capillaire.

20. Kit d'application (100) contenant une pluralité d'ensembles applicateurs selon l'une quelconque des revendications précédentes, **caractérisé en ce qu**'il comprend une pluralité d'éléments porte-applicateur (2, 2', 2") ayant des surfaces d'application (9) différentes et/ou des applicateurs (7, 25) de compressibilité différentes.

21. Kit d'application (100) selon la revendication 20 **caractérisé en ce qu**'il comprend une pluralité d'éléments porte-produit (30, 30', 30") comportant des produits (P) de nature et/ou de couleur différentes.

## Claims

1. Applicator assembly (1) for a spreadable product (P) comprising at least one applicator (7, 25), at least partially elastically compressible, at least one face of which constitutes a surface (9) for applying the product, the applicator (7, 25) defining at least one housing opening out onto the application surface (9) via an orifice (13), the said housing being designed to accommodate the product, especially in the form of a stick (31), placed fixedly on a product-holder element (30, 30', 30"), the said product-holder element (30, 30', 30") being mounted in a removable manner with respect to the applicator, **characterized in that** the product-holder element is mounted in an axial position which is substantially fixed with respect to the applicator such that, at rest, that is to say in the absence of force, in particular exerted axially on the applicator, the free surface of the product can only be located below or substantially at the level of the said application surface.

2. Assembly according to Claim 1, **characterized in that** the applicator is placed fixedly on an applicator-holder element (2, 2', 2"), the said product-holder element (30, 30', 30") being mounted in a removable manner with respect to the said applicator-holder element (2, 2', 2").

3. Applicator assembly (1) according to Claim 1 or 2, **characterized in that** it is capable of passing selectively from a rest position, in which the surface of the product (P) is located at the level of, or below, the application surface (9), to an application position in which the surface of the product (P) is substantially at the level of the application surface (9).

4. Applicator assembly (1) according to Claim 3, **characterized in that** the passage into the application position is carried out at least partially by compression of the applicator (7, 25) in response to engaging the application surface (9) on a surface to be treated.

5. Applicator assembly (1) according to any one of Claims 1 to 4, **characterized in that** the housing (8) opens out onto the totality of its section, directly on the application surface (9).

6. Applicator assembly (1) according to Claim 2, **characterized in that** the stick of product (31) is mounted on a rigid or semi-rigid base (38), comprising attachment means (34, 35, 39, 40) capable of engaging, especially by snap-fastening, fastening by bayonet, or screwing, with additional means (22, 23, 14, 17) provided on a rigid or semi-rigid base (3) of the applicator-holder element (2, 2', 2").

7. Applicator assembly (1) according to any one of the preceding claims, **characterized in that** it comprises a removable lid (12) capable, in the storage position, of covering the application surface (9).

8. Applicator assembly (1) according to any one of Claims 2 to 7, **characterized in that** the applicator (7, 25) is mounted by welding, bonding, snap-fastening or crimping on the applicator-holder element (2, 2', 2").

9. Applicator assembly (1) according to any one of Claims 2 to 8, **characterized in that** the applicator-holder element (2, 2', 2") forms a member for grasping the said applicator.

10. Applicator assembly (1) according to any one of Claims 1 to 9, **characterized in that** it comprises at least one block of foam (7, 7', 7 ", 7'") with open, semi-open or closed cells.

11. Applicator assembly (1) according to the preceding claim, **characterized in that** the applicator (7, 7', 7 ", 7"') consists of a foam made of polyvinyl chloride (PVC), polyurethane, polyether, polyester or of an elastomer of the SBR (styrene butadiene rubber), NBR, silicone or nitrile type.

12. Applicator assembly (1) according to any one of Claims 1 to 11, **characterized in that** the applicator comprises a plurality of concentric foam blocks (7', 7") placed around the housing (8).

13. Applicator assembly (1) according to any one of Claims 1 to 11, **characterized in that** the applicator comprises a stack of a plurality of foam blocks (7', 7 ", 7"'), each of the foam blocks having a central hollow, the foam blocks being stacked such that their respective hollows are substantially aligned so as to form the housing (8).

14. Applicator assembly (1) according to any one of Claims 1 to 13, **characterized in that** it comprises means (18, 19, 20) capable of promoting, in a uniform or preferential manner, the compression of the applicator (7, 25).

15. Applicator assembly (1) according to Claims 10 and 14, **characterized in that** the said means consist of one or more grooves (18, 19, 20) formed around all or part of the housing (8).

16. Applicator assembly (1) according to any one of Claims 1 to 9, **characterized in that** the applicator (7, 25) comprises a portion forming a bellows (25).

17. Applicator assembly (1) according to any one of Claims 1 to 15, **characterized in that** the application surface (9) is covered with flocking (21), a textile or a screen.

18. Applicator assembly (1) according to any one of Claims 2 to 17, **characterized in that** it comprises a grasping sleeve (27), forming an integral part of the applicator holder (2) or mounted especially removably thereon (2).

19. Applicator assembly (1) according to any one of the preceding claims, **characterized in that** the said product (P) is a blusher, a face powder, an eyeshadow, a lipstick, a foundation, a care product, an antisun product or a hair product.

20. Applicator kit (100) containing a plurality of applicator assemblies according to any one of the preceding claims, **characterized in that** it comprises a plurality of applicator-holder elements (2, 2', 2") having various application surfaces (9) and/or applicators (7, 25) of different compressibility.

21. Applicator kit (100) according to Claim 20, **characterized in that** it comprises a plurality of product-holder elements (30, 30', 30") comprising products (P) of different type and/or colour.

## Patentansprüche

1. Auftrageinheit (1) für ein abreibbares Produkt (P), die mindestens einen Applikator (7, 25) aufweist, der zumindest zum Teil elastisch zusammendrückbar ist, von dem mindestens eine Fläche eine Auftragfläche (9) des Produkts bildet, wobei der Applikator (7, 25) mindestens einen Sitz begrenzt, der an der Auftragfläche (9) über eine Öffnung (13) mündet, wobei der Sitz dazu bestimmt ist, das Produkt insbesondere in Form eines Sticks (31) aufzunehmen, der fest auf einem Produktträgerelement (30, 30', 30") angeordnet ist, wobei das Produktträgerelement (30, 30', 30") bezüglich des Applikators lösbar montiert ist, **dadurch gekennzeichnet, dass** das Produktträgerelement in einer bezüglich des Applikators axial im Wesentlichen festen Position montiert wird, so dass in der Ruhestellung, d.h. ohne eine insbesondere axial auf den Applikator ausgeübte Beanspruchung, die freie Oberfläche des Produkts sich nur unter oder im Wesentlichen in Höhe der Auftragfläche befinden kann.

2. Einheit nach Anspruch 1, **dadurch gekennzeichnet, dass** der Applikator fest auf einem Applikatorträgerelement (2, 2', 2") angeordnet ist, wobei das Produktträgerelement (30, 30', 30") bezüglich des Applikatorträgers (2. 2', 2") lösbar montiert ist.

3. Auftrageinheit (1) nach Anspruch 1 oder 2, **dadurch gekennzeichnet, dass** sie in der Lage ist, selektiv von einer Ruhestellung, in der die Produktoberfläche (P) sich in Höhe oder unter der Auftragfläche (9) befindet, in eine Auftragstellung überzugehen, in der die Produktoberfläche (P) sich im Wesentlichen in Höhe der Auftragfläche (9) befindet.

4. Auftrageinheit (1) nach Anspruch 3, **dadurch gekennzeichnet, dass** der Übergang in die Auftragstellung durch zumindest teilweises Zusammendrücken des Applikators (7, 25) als Reaktion auf das Ineingriffbringen der Auftragfläche (9) mit einer zu behandelnden Oberfläche erfolgt.

5. Auftrageinheit (1) nach einem der Ansprüche 1 bis 4, **dadurch gekennzeichnet, dass** der Sitz (8) über seinen ganzen Querschnitt direkt an der Auftragfläche (9) mündet.

6. Auftrageinheit (1) nach Anspruch 2, **dadurch gekennzeichnet, dass** der Produktstick (31) auf eine steife oder halbsteife Grundplatte (38) montiert ist, die Befestigungsmittel (34, 35, 39, 40) aufweist, die insbesondere durch Einrasten, Bajonettbefestigung oder Schraubbefestigung mit komplementären Mitteln (22, 23, 14, 17) zusammenwirken können, die auf einer steifen oder halbsteifen Grundplatte (3) des Applikatorträgerelements (2, 2', 2") vorgesehen sind.

7. Auftrageinheit (1) nach einem der vorhergehenden Ansprüche, **dadurch gekennzeichnet, dass** sie einen lösbaren Deckel (12) aufweist, der in der Lagerstellung die Auftragfläche (9) bedecken kann.

8. Auftrageinheit (1) nach einem der Ansprüche 2 bis 7, **dadurch gekennzeichnet, dass** der Applikator (7, 25) durch Schweißen, Kleben oder Einpassen auf dem Applikatorträgerelement (2, 2', 2") befestigt ist.

9. Auftrageinheit (1) nach einem der Ansprüche 2 bis 8, **dadurch gekennzeichnet, dass** das Applikatorträgerelement (2, 2', 2") ein Greiforgan des Applikators bildet.

10. Auftrageinheit (1) nach einem der Ansprüche 1 bis 9, **dadurch gekennzeichnet, dass** sie mindestens einen Schaumstoffblock (7, 7', 7", 7"') mit offenen, halboffenen oder geschlossenen Zellen aufweist.

11. Auftrageinheit (1) nach dem vorhergehenden Anspruch, **dadurch gekennzeichnet, dass** der Applikator (7, 7', 7", 7"') aus einem Polyvinylchlorid- (PVC), Polyurethan-, Polyether-, Polyesterschaumstoff oder aus einem Elastomermaterial vom Typ SBR (Synthetic Butadiene Rubber), NBR, Silicon oder Nitril besteht.

12. Auftrageinheit (1) nach einem der Ansprüche 1 bis 11, **dadurch gekennzeichnet, dass** der Applikator mehrere konzentrische Schaumstoffblöcke (7', 7") aufweist, die um den Sitz (8) herum angeordnet sind.

13. Auftrageinheit (1) nach einem der Ansprüche 1 bis 11, **dadurch gekennzeichnet, dass** der Applikator einen Stapel von mehreren Schaumstoffblöcken (7', 7', 7"') aufweist, wobei jeder der Schaumstoffblöcke eine zentrale Aussparung aufweist, wobei die Schaumstoffblöcke so gestapelt sind, dass ihre jeweiligen Aussparungen im Wesentlichen fluchtend angeordnet sind, um den Sitz (8) zu bilden.

14. Auftrageinheit (1) nach einem der Ansprüche 1 bis 13, **dadurch gekennzeichnet, dass** sie Mittel (18, 19, 20) aufweist, die gleichmäßig oder bevorzugt das Zusammendrücken des Applikators (7, 25) begünstigen können.

15. Auftrageinheit (1) nach den Ansprüchen 10 und 14, **dadurch gekennzeichnet, dass** die Mittel aus einer oder mehreren Kehlen (18, 19, 20) bestehen, die um den ganzen oder einen Teil des Sitzes (8) herum geformt sind.

16. Auftrageinheit (1) nach einem der Ansprüche 1 bis 9, **dadurch gekennzeichnet, dass** der Applikator (7, 25) einen einen Faltenbalg (25) bildenden Abschnitt aufweist.

17. Auftrageinheit (1) nach einem der Ansprüche 1 bis 15, **dadurch gekennzeichnet, dass** die Auftragfläche (9) mit einem Florbelag (21), einem Textilstoff oder einem Raster bedeckt ist.

18. Auftrageinheit (1) nach einem der Ansprüche 2 bis 17, **dadurch gekennzeichnet, dass** sie einen Handgriff (27) aufweist, der integrierender Bestandteil des Applikatorträgers (2) oder insbesondere lösbar auf diesem letzteren (2) befestigt ist.

19. Auftrageinheit (1) nach einem der vorhergehenden Ansprüche, **dadurch gekennzeichnet, dass** das Produkt (P) ein Blusher, ein Rouge, ein Lidschatten, ein Lippenstift, ein Fond de Teint, ein Pflegeprodukt, ein Sonnenschutzprodukt oder ein Haarpflegeprodukt ist.

20. Auftragset (100), das mehrere Auftrageinheiten nach einem der vorhergehenden Ansprüche enthält, **dadurch gekennzeichnet, dass** es mehrere Applikatorträgerelemente (2, 2', 2") aufweist, die unterschiedliche Auftragflächen (9) und/oder Applikatoren (7, 25) mit unterschiedlicher Zusammendrückbarkeit enthalten.

21. Auftragset (100) nach Anspruch 20, **dadurch gekennzeichnet, dass** es mehrere Produktträgerelemente (30, 30', 30") aufweist, die Produkte (P) unterschiedlicher Beschaffenheit und/oder Farbe enthalten.
